# FASCICULE DE BREVET EUROPEEN

(11) **EP 0 145 515 B1**
(45) Date de publication et mention de la délivrance du brevet: **03.06.1987**
(21) Numéro de dépôt: 84401790.5
(22) Date de dépôt: 11.09.1984
(51) Int. Cl.: F25B 33/00, F24D 3/00

(54) **Perfectionnements à une installation de chauffage d'un fluide comportant un cycle associé de pompe à chaleur à absorption**
Vervollkommnung einer Installation zur Erwärmung eines Fluidums, bestehend aus einem mit einer Absorptionswärmepumpe verbundenen Zyklus
Fluid heating installation comprising an absorption heat pump associated cycle

(30) Priorité: 12.09.1983 FR 8314483
(43) Date de publication de la demande: 19.06.1985
(73) Titulaire: GAZ DE FRANCE, 75017 Paris (FR)
(72) Inventeur: Aime, Christian, F-93800 Epinay Sur Seine (FR); Genest, Bernard, F-75020 Paris (FR); Junet, Claude, F-75019 Paris (FR); Moffroid, Paul, F-95371 Montigny Les Cormeilles (FR)
(74) Mandataire: Lerner, François

## Description

La présente invention a pour objet des perfectionnements à une installation de chauffage équipée d'une pompe à chaleur à absorption.

Dans certaines installations de chauffage d'un fluide, tel par exemple que de l'eau, en particulier pourle chauffage de bâtiments etla production d'eau chaude sanitaire, installations comprenant au moins un brûleur à combustible solide, liquide et/ou gazeux produisant des fumées à température relativement élevée, on utilise parfois une pompe à chaleur à absorption afin d'améliorer le rendement thermique du chauffage.

Dans un tel cas habituellement, le brûleur sert à faire bouillir la solution d'absorption utilisée dans le cycle d'absorption de la pompe à chaleur de façon à séparer les constituants de la solution et régénérer le fluide d'absorption utilisé dans le cycle.

Au niveau de l'échange de chaleur fumées/solu- tion d'absorption à régénérer, le rendement est médiocre du fait que compte tenu des conditions de l'échange thermique les fumées quittent l'installation à une température généralement élevée supérieure à 200°C entraînant à la cheminée de grandes quantités d'énergie qui sont perdues.

Dans la plupart des cas cette situation défavorable est tolérée car au niveau du cycle de la pompe à chaleur on récupère dans le milieu ambiant au niveau de l'évaporateur du cycle nettement plus d'énergie qu'on en a laissé échapper à la cheminée, de sorte que le rendement global de l'installation apparaît relativement bon. Ceci n'est cependant vrai que si les conditions de fonctionnement de l'évaporateur sont satisfaisantes, c'est-à-dire généralement si le niveau de la «source froide» dans laquelle est «pompée» la chaleur délivrée à l'installation est suffisamment élevé. Ce phénomène bien connu conduit du reste les installateurs à installer en parallèle sur l'installation de chauffage équipée d'une pompe à chaleur une chaudière de type classique qui chauffera directement le fluide à chauffer lorsque les conditions d'exploitation de la source froide seront défavorables (généralement par temps froid plus particulièrement si l'évaporateur emprunte sa chaleur à l'air ambiant).

De façon à réduire les pertes de chaleur à la cheminée, il a également été proposé de disposer des échangeurs récupérateurs de chaleur sur le circuit des fumées, lesquels échangeurs récupérateurs seront en échange thermique avec le fluide à chauffer. En pratique, cependant ces échangeurs ne donnent pas satisfaction, essentiellement pour les deux raisons suivantes.
1) Le surcoût de l'installation que leur utilisation entraîne n'est pas du point de vue économique rentable;
2) l'aménagement de circuits d'échange, nécessitant de longues dimensions de canalisations fait qu'on reperd par pertes en ligne dans ces canalisations la plus grande partie de la chaleur que l'on a tenté de récupérer.

Dans la demande de brevet antérieure EP-A-0110 763 (publiée le 13.06.84) par le même demandeur, on a proposé une installation perfectionnée permettant de résoudre certaines des difficultés exposées.

A cet effet dans cette demande antérieure, l'échangeur de chaleur comprend deux étages disposés en série, le premier formant bouilleur de pompe à chaleur servant à porter à température adéquate la solution d'absorption, le second formant récupérateur servant à réchauffer le fluide de chauffage au voisinage de son entrée dans l'installation. Les deux échangeurs sont constitués de façon originale par deux bitubes disposés en série, le tube intérieur des deux bitubes servant de passage de sortie pour les fumées produites dans la chambre de combustion de l'installation. En outre une connexion est prévue au niveau du premier échangeur à l'endroit où la solution à régénérer quitte cet échangeur après chauffage, cette connexion débouchant dans un ballon séparateur dans lequel s'effectue la séparation de la solution enrichie volatile et de la solution appauvrie plus lourde en vue de l'utilisation de ces deux solutions séparées dans le cycle d'absorption de l'installation.

La présente invention utilise les principes généraux de cette demande antérieure à laquelle elle apporte des perfectionnements spécifiques au niveau plus particulièrement du dispositif de chauffage pour le bouilleur de la pompe à chaleur et pour la récupération du fluide de chauffage en assurant une mise en oeuvre bien plus «performante» et une plus grande souplesse d'emploi.

A cet effet, une installation de chauffage d'un fluide tel par exemple que de l'eau, en particulier pour le chauffage de bâtiments et la production d'eau chaude sanitaire conforme à l'invention, du type comprenant au moins un brûleur à combustible solide, liquide et/ou gazeux produisant des fumées à température relativement élevée et comprenant un premier échangeur de chaleur formant le bouilleur d'une pompe à chaleur et un deuxième échangeur récupérateur de chaleur placé en série avec le premier et servant à chauffer ledit fluide, ledit premier échangeur de chaleur communiquant avec un séparateur dans lequel s'effectue la séparation du «distillat» et du «résidu» de la solution d'absorption à régénérer se caractérisant en ce que ledit brûleur débouche dans une chambre de combustion centrale en contact de laquelle est disposé sensiblement annulairement un chemisage divisé par une paroi en deux chambres contiguës, la première chambre:
- recevant les retours de la solution d'absorption à régénérer avant leur introduction dans une colonne de séparation formant le séparateur précité et qui est disposée juste au-dessus dudit chemisage, et
- étant au moins partiellement encastrée dans la seconde chambre, laquelle communique directement avec le résidu présent à la base de ladite colonne par des conduits de large section favorisant une circulation fermée en échange thermique par thermosiphon dudit résidu autour de ladite chambre de combustion.

Pour des facilités d'expression et de compréhension du texte, le terme «distillat» désigne la partie plus volatile ou solution «enrichie» de la solution d'absorption après sa régénération et le terme «résidu» la partie plus lourde constituant la solution «appauvrie» de la solution d'absorption après sa régénération.

En opérant de la façon ci-dessus indiquée on amé- . liore considérablement les conditions de fonctionnement de l'installation car cela permet non seulement d'améliorer la récupération de la chaleur au niveau du brûleur et au profit de l'installation, mais également d'élever la température de la solution d'absorption à régénérer et d'améliorer simultanément l'efficacité de la séparation, donc le rendement thermique du cycle d'absorption, une telle conception de la construction, de technique simple assurant naturellement et automatiquement un excellent chauffage homogène de la solution d'absorption à régénérer directement au niveau de la base de la colonne de séparation.

Il est à noter que le document US-A-2290532 décrit une installation avec un brûleur chauffant deux chambres disposées l'une derrière l'autre annulairement à une chambre de combustion, ces chambres communiquant respectivement avec les départs chauds et les retours froids d'un cycle de réfrigération. Mais cette installation qui ne se rapporte pas à une installation de chauffage ne montre ni ne suggère la disposition particulière compacte en partie imbriquée des chambres selon l'invention, ni la circulation en thermosiphon avec le bouilleur-séparateur de la pompe à chaleur et n'en présente pas les avantages. Une disposition quelque peu comparable se retrouve également dans le document US-A-2479062 dans lequel le bouilleur de l'installation de réfrigération est formé annulairement autour d'un long tube de fumées.

D'autres caractéristiques objets et avantages de l'invention apparaîtront plus clairement à l'aide de la description qui va suivre faite en référence aux dessins annexés dans lesquels:
la figure 1 est un schéma d'ensemble d'une installation conçue selon l'invention,
la figure 2 montre de façon plus détaillée une partie de l'installation comprenant le brûleur et la colonne de séparation,
la figure 3 est une vue en coupe verticale montrant une des parties de l'installation constituant le «déflegmateur»,
la figure 4 est une vue par dessus faite selon la flèche IV de la figure 3,
la figure 5 montre de façon schématique en vue par devant avec arrachements partiels un mode de regroupement préféré des principaux organes de l'installation,
la figure 6 montre en vue par dessus et schématiquement l'implantation des différents organes de l'installation visibles à la figure 5.

On se reportera tout d'abord à la figure 1 illustrant le schéma d'ensemble d'une installation conçue selon l'invention.

Selon ce schéma l'installation comprend essentiellement le cycle de la pompe à absorption comprenant le bouilleur-régénérateur 1, le condenseur 2, le détenteur 3, l'évaporateur 4, l'absorbeur 5, une pompe de circulation 6 pour la solution, un échangeur de chaleur 7 et un échangeur supplémentaire 8.

Le bouilleur régénérateur 1 se compose quant à lui essentiellement d'un brûleur avec sa chambre de combustion 9 comportant à sa suite deux échangeurs de chaleur respectivement 10 et 11 constitués par deux bitubes montés en série, le tube intérieur 12 commun au deux échangeurs étant parcouru par les fumées produites dans la chambre de combustion 9 et qui s'échappent en 13 à la cheminée (non représentée).

Le bouilleur régénérateur 1 comprend en outre une colonne 14 de séparation qui reçoit après leur chauffage notamment dans l'échangeur de chaleur 10 et au niveau de la partie 20 du chemisage 15 entourant la chambre de combustion 9 des retours de la solution à régénérer provenant de l'absorbeur 5. Le bouilleur régénérateur 1 comprend encore un appareil dit déflegmateur 16 qui reçoit les distillats produits en tête de la colonne de séparation 14 en vue de leur assèchement afin d'améliorer le rendement du cycle d'absorption.

L'installation étant ainsi décrite dans son ensemble, on se reportera maintenant aux figures 2, 3 et 4 à l'aide desquelles on décrira plus en détail certains appareillages spécifiques utilisés dans l'installation.

En se référant tout d'abord à la figure 2 on décrira la constitution du brûleur 9 entouré de son chemisage 15 en liaison avec la colonne 14 de séparation.

Le brûleur (non représenté) dont on a seulement schématisé la flamme en 16' comprend une chambre de combustion 17 entourée d'un chemisage 15. Dans l'exemple de réalisation illustré le chemisage 15 est divisé par une cloison 18 en deux chambres respectivement 19 et 20. La chambre 19 est en communication par deux conduites de section relativement importante 21, 22 avec la base de la colonne 14. De cette façon il s'établit sous l'effet du chauffage qui s'opère dans la chambre de combustion 17 une circulation efficace en thermosiphon de la solution à régénérer présente jusqu'au niveau repéré 23 à la colonne 14. On obtient ainsi une bonne homogénéisation de la température de la solution à régénérer dans la colonne 14.

La plus grande partie du chemisage 20 entourant la chambre de combustion 17 reçoit, comme il apparaîtra plus clairement plus loin les retours de la solution d'absorption provenant de l'absorbeur 5 et après qu'ils auront traversé l'échangeur de chaleur 10 en vue de leur admission par le conduit 24 dans la colonne 14. De cette façon on obtient un chauffage plus efficace et à plus haute température de la solution d'absorption améliorant le processus de régénération de la qualité duquel dépend en grande partie le rendement du cycle d'absorption.

Comme il apparaît à la figure 2 le conduit 24 débouche par son orifice supérieur en 25 sensiblement à mi-hauteur de la colonne 14, laquelle comporte un certain nombre de chicanes 26, 27, 28 formant plateaux simplifiés de distillation dans cette colonne. Ainsi est obtenue une séparation plus efficace entre le «distillat» et le «résidu» séparés dans cette colonne à partir de la solution d'absorption provenant de l'absorbeur 5. Ainsi est également réduit l'entraînement par le distillat de fractions de résidus liquides sous forme de fines gouttelettes.

Le résidu liquide sort de la colonne de séparation par le conduit 29 en base de colonne, tandis que le distillat sort en haut de colonne par le conduit 30.

On se référera maintenant aux figures 3 et 4 pour décrire la réalisation du «déflegmateur».

Les distillats sortant de la colonne 14 par le conduit 30 entrent dans le déflegmateur 16 à la partie supérieure d'un volume 31 ménagé entre la paroi 32 cylindrique circulaire verticale du déflegmateur 16, et une paroi 33 concentrique plus interne. A l'intérieur du volume 31 est également disposée une hélice tubulaire 34 dans laquelle circule comme indiqué par les flèches le fluide à chauffer pénétrant dans le déflegmateur par le conduit 35 et en sortant par le conduit 36 qui forme le départ chauffage de l'installation.

Les distillats introduits en 30 dans le déflegmateur sont donc canalisés selon un trajet hélicoïdal périphérique descendant à contre-courant avec le fluide à chauffer parcourant l'hélice 34 et débouchent vers la base de l'appareillage dans le volume repéré 37. Les distillats subissent ainsi à la fois un effet de centrifugation et un effet de réfrigération qui tendent à condenser les parties de résidu entraînées avec les distillats et à les séparer des distillats plus légers. Dans ces conditions, les résidus condensés s'échappent du déflegmateur par le conduit 38 situé à la base de l'appareil tandis que les distillats sous forme gazeuse s'échappent de l'appareil par le conduit 39 dont le débouché est placé en 40 en partie haute de l'appareil.

Comme il apparaît à la figure 1 les résidus séparés et recueillis en 38 dans le déflegmateur sont retournés à la colonne de séparation 14 vers la partie haute de cette colonne. De cette façon, on améliore très notablement la séparation de la solution d'absorption en ses distillats légers et résidus lourds, ce qui améliore le fonctionnement du cycle d'absorption.

En faisant référence maintenant aux figures 5 et 6, on aperçoit une implantation particulièrement efficace sur le plan thermique et commode sur le plan de la compacité de l'installation.

On voit que la colonne de séparation 14, le déflegmateur 16, les échangeurs de chaleur 7 et 8 ont tous été logés à l'intérieur des deux hélices bitubes constituant l'échangeur de chaleur 10 pour le bouilleur de la pompe à chaleur et l'échangeur de chaleur 11 formant récupérateur de chaleur pour le fluide à chauffer. De cette façon sont améliorés les échanges thermiques dans l'installation, tous les échangeurs «chauds» étant placés à l'intérieur des deux échangeurs chauds 10, 11.

L'absorbeur 5 et le condenseur 2 trouvent leur place à l'extérieur des échangeurs 10, 11, l'ensemble de l'installation, à l'exclusion de l'évaporateur 4 pouvant ainsi être logé dans une enveloppe formant habillage extérieur (non représentée).

En faisant maintenant référence plus particulièrement aux figures 1 et 5, on décrira le fonctionnement de l'installation et les différents circuits de circulation.

### 1 ) Circulation des distillats formant fluide calo- gène.

Les distillats sont produits comme mentionnés ci-dessus dans la colonne de séparation 14 à partir de la solution d'absorption provenant de la colonne d'absorption 5. Les distillats s'échappent en tête de la colonne 14 par le conduit 30 pénétrant dans le déflegmateur 16. Après passage dans le déflegmateur qui assure la centrifugation et un refroidissement à contre courant avec le fluide à chauffer, les distillats débarassés de leur «humidité» (les parties lourdes de «résidu» entraînées étant retournées à la colonne 14 par le conduit 38) sont amenés par le conduit 39 à l'intérieur du condenseur 2 refroidi à contre-courant par le circuit de fluide à chauffer dans lequel s'effectue la condensation. Les distillats condensés sont alors admis par le conduit 41 dans le détendeur 3 dans lequel s'effectue leur détente et refroidissement consécutif. Ils se réchauffent dans l'évaporateur 4 qui peut être un échangeur à air échangeant de la chaleur avec le milieu ambiant ou par exemple à eau échangeant de la chaleur avec une eau résiduaire. C'est au niveau de cet appareil, comme il est connu que s'effectue l'emprunt de la chaleur au milieu extérieur. Les distillats ainsi détendus réchauffés à la sortie de l'évaporateur 4 pénètrent par le conduit 43 en haut de la colonne d'absorption. Dans cette colonne, les distillats sont absorbés par les résidus lourds amenés par le conduit 44 dans l'absorbeur et auxquels ils se mélangent en libérant de la chaleur, laquelle est échangée en partie avec le fluide à chauffer comme il sera décrit ci-après en relation avec ce circuit. La solution de mélange quitte l'absorbeur par le conduit 45 d'où elle est reprise par la pompe 6 pour être ramenée après traversée de l'échangeur de chaleur 7 en contre courant avec les résidus chauds provenant de la colonne 14, avant de pénétrer dans l'échangeur 10 puis la chambre 20 formée autour de la chambre de combustion 17 avant d'être introduite dans la colonne de séparation 14 par le conduit 24.

### 2) Circulation des résidus.

Les résidus du cycle d'absorption quittant la base de la colonne 14 par le conduit 29 sont amenés par un circuit repéré 46 dans l'échangeur 7 en contre-courant avec la solution à régénérer qu'ils réchauffent. Ensuite de quoi les résidus passent par le conduit 47 dans l'échangeur de chaleur supplémentaire 8 lequel est refroidi à contre courant par le circuit du fluide à chauffer. A la sortie de l'échangeur 8 les résidus refroidis pénètrent par le conduit 44 en tête de la colonne d'absorption 5 pour s'y mélanger avec les distillats amenés à la colonne par le conduit 43.

### 3) Circulation du fluide à chauffer.

L'entrée froide du fluide à chauffer qui peut constituer par exemple les retours froids d'un chauffage central s'effectue en 48 à l'extrémité de l'échangeur 11 par lequel sont évacuées les fumées 13 de l'installation. En 49 est figurée l'évacuation des condensats provenant des fumées, la température des retours froids permettant généralement de récupérer au moins une grande partie de la chaleur de condensation des fumées.

A la sortie de l'échangeur 11 le fluide de chauffage gagne par un conduit 49 l'absorbeur 5, ce qui permet un refroidissement optimal des condensats améliorant les conditions de travail du cycle d'absorption. Après l'absorbeur 5 le fluide de chauffage est amené par un conduit 50 dans l'échangeur de chaleur 8, ce qui dans la position normale de fonctionnement de l'installation jusqu'à présent décrite permet de récupérer une partie de la chaleur des résidus avant leur entrée dans la colonne d'absorption 5. A la sortie de l'échangeur 8, le fluide à chauffer gagne par un conduit 51 le condenseur 2 dans lequel s'effectue la plus grande partie de l'apport de chaleur réalisé par le circuit d'absorption. A la sortie du condenseur 2 le fluide à chauffer gagne par un conduit 52 le déflegmateur 16 dans lequel s'effectue une dernière opération de chauffage, laquelle permet comme il a été décrit plus haut d'améliorer l'épuration et la séparation en distillat léger et résidu lourd de la solution d'absorption à la sortie de la colonne d'absorption 5.

Lorsque les conditions de fonctionnement du cycle d'absorption ne sont pas favorables, c'est-à-dire par exemple lorsque la température de la source froide à laquelle la chaleur extérieure est emprunté est trop basse, on peut arrêter le fonctionnement du cycle d'absorption, c'est-à-dire le fonctionnement du déflegmateur 16, du condenseur 2, du détendeur 3 et de l'évaporateur 4, ainsi que le fonctionnement de l'échangeur 7 qui est court-circuité par un conduit 53 disposé en parallèle sur l'échangeur 7 et commandé par une vanne 54.

Dans de telles conditions de fonctionnement, on voit que le fluide à chauffer est chauffé essentiellement dans l'échangeur 11 puis dans l'échangeur 8, lequel est chauffé par le circuit de la solution traversant l'échangeur 10, la base de la colonne 141e conduit 29, la dérivation 53, l'échangeur 8 et retournant à l'échangeur 10 après traversée de d'absorbeur 5 (qui ne fonctionne plus en tant qu'absorbeur) et le conduit de retour 45 via la pompe de circulation 6.

De la description qui précède, il apparaît que l'installation conçue selon l'invention et utilisant des appareillages simples et peu nombreux présente une très grande souplesse d'emploi, autorise une grande compacité de construction, et permet le fonctionnement de l'installation avec mise hors circuit ou en circuit selon les conditions les plus favorables du cycle d'absorption formant pompe à chaleur. En outre dans son fonctionnement associé à la pompe à chaleur, l'installation permet d'obtenir des rendements améliorés par rapport aux installations connues, grâce à une meilleure séparation des distillats et résidus produits dans le cycle d'absorption, permettant de meilleurs rendements de ce cycle et parallèlement une meilleure récupération de la chaleur latente et de condensation des fumées et également latente et de condensation au niveau du cycle d'absorption et notamment des distillats dans la colonne de séparation 14 et dans le déflegmateur 16.

## Revendications

1. Installation de chauffage d'un fluide tel par exemple que de l'eau, en particulier pour le chauffage de bâtiments et la production d'eau chaude sanitaire, comprenant au moins un brûleur (9) à combustible solide, liquide et/ou gazeux produisant des fumées à température relativement élevée et comprenant un premier échangeur de chaleur (10) formant le bouilleur d'une pompe à chaleur et un deuxième échangeur récupérateur de chaleur (1 1) placé en série avec le premier et servant à chauffer ledit fluide, ledit premier échangeur de chaleur (10) communiquant avec un séparateur (14) dans lequel s'effectue la séparation du «distillat» et du «résidu» de la solution d'absorption à régénérer, ladite installation étant caractérisée en ce que ledit brûleur (9) débouche dans une chambre de combustion (17) centrale en contact de laquelle est disposé sensiblement annulairement un chemisage (15) divisé par une paroi (18) en deux chambres (19, 20) contiguës, la première chambre (20):
- recevant les retours de la solution d'absorption à régénérer avant leur introduction dans une colonne de séparation (14) formant le séparateur précité et qui est disposée juste au dessus dudit chemisage, et
- étant au moins partiellement encastrée dans la seconde chambre (19), laquelle communique directement avec le résidu présent à la base de ladite colonne (14) par des conduits de large section (21, 22) favorisant une circulation fermée en échange thermique par thermosiphon dudit résidu autour de ladite chambre de combustion (17).

2. Installation selon la revendication 1, caractérisée en ce que la colonne de séparation (14) est de forme générale cylindrique verticale comportant un certain nombre de chicanes (26, 28) disposées sensiblement horizontalement formant une colonne à plateaux simplifiée.

3. Installation selon la revendication 1 ou la revendication 2, caractérisée en ce qu'elle comporte à la sortie de la colonne de séparation (14) sur le trajet (30) des distillats séparés dans la colonne un appareil (16) dit déflegmateur assurant un assèchement au moins partiel des distillats, les parties liquides séparées dans le déflegmateur étant retournées (en 38) à ladite colonne de séparation (14).

4. Installation selon la revendication 3, caractérisée en ce que le déflegmateur (16) comprend un ballon sensiblement cylindrique à axe vertical comportant au moins un trajet hélicoïdal périphérique descendant dans lequel sont introduits lesdits distillats, ledit trajet étant disposé en échange thermique de chaleur avec le fluide à chauffer.

5. Installation selon la revendication 4, caractérisée en ce que ledit trajet hélicoïdal est formé entre la paroi interne (32) dudit ballon et une paroi plus interne concentrique (33) ménageant entre elles un espace annulaire, à l'intérieur duquel est placée une hélice tubulaire (34) dans laquelle circule ledit fluide réfrigérant.

6. Installation selon l'une quelconque des revendications précédentes, caractérisée en ce que sur le trajet des résidus sortant de la colonne de séparation (14) est placé un échangeur de chaleur (7) dans lequel sont admis à contre courant les retours de la solution à régénérer après passage dans l'absorbeur (5).

7. Installation selon l'une quelconque des revendications précédentes, caractérisée en ce qu'il est prévu un échangeur de chaieur supplémentaire (8) dans lequel sont admis à contre courant le fluide à chauffer et les résidus avant leur entrée dans l'absorbeur (5).

8. Installation selon la revendication 7, caractérisée en ce qu'il est prévu un circuit de dérivation (53) court-circuitant l'échangeur de chaleur (7) entre résidus et retours de la solution d'absorption pour le fonctionnement de l'installation avec mise hors fonction du cycle d'absorption.

9. Instal!ation selon l'une quelconque des revendications précédentes, caractérisée en ce que la colonne de séparation (14), les échangeurs de chaleur (7, 8) et le déflegmateur (16) sont logés au centre d'une hélice à axe vertical formant le premier et le second échangeur (10, 11) de chaleur précités placés sur le circuit des fumées.

## Claims

1. Installation for heating fluids such as for example water, particularly for the heating of buildings and the production of hot water for domestic sanitary purposes, comprising at least one burner (9) for gas and/or liquid and/or solid fuel producing smoke at relatively high temperature and comprising a first heat exchanger (10) constituting the boiler of a heat pump and a second heat recovery exchanger (11) placed in series with the first and serving to heat the said fluid, the said first heat exchanger (10) communicating with a separator (14) in which separation of the «distillate» from the «residue» of the absorption solution to be regenerated is carried out, the said installation being characterised in that the said burner (9) discharges into a central combustion chamber (17) in contact with which there is a substantially annularly disposed jacket (15) divided by a wall (18) into two contiguous chambers (19, 20), the first chamber (20):
- receiving the returns of absorption solution to be regenerated before they are introduced into a separation column (14) forming the aforesaid separator and disposed just above the said jacket and
- being at least partially flush-fitted in the second chamber (19), which communicates directly with the residue present at the base of the said column (14) through ducts (21, 22) of large cross-section favouring a closed thermosyphon-induced heat exchange circulation of the said residue around the said combustion chamber (17).

2. Installation according to Claim 1, characterised in that the separation column (14) is of vertical and generally cylindrical shape comprising a certain number of chicanes (26, 28) disposed substantially horizontally and forming a simplified plate column.

3. Installation according to Claim 1 or Claim 2, characterised in that it comprises at the outlet from the separation column (14) on the path (30) of the distillates separated in the column an apparatus (16) referred to as a dephlegmator or fractionating column for at least partial drying of the distillates, the liquid parts separated in the dephlegmator being returned (at 38) to the said separation column (14).

4. Installation according to Claim 3, characterised in that the dephlegmator (16) comprises a substantially cylindrical flask or still having a vertical axis and comprising at least one peripheral helical descending path into which the said distillates are introduced, the said path being disposed so as to enter into a heat exchange with the fluid to be heated.

5. Installation according to Claim 4, characterised in that the said helical path is formed between the inner wall (32) of the said flask and a concentric and more inwardly disposed wall (33), an annular space being disposed between them and within which there is a tubular helix (34) in which the said refrigerant circulates.

6. Installation according to any one of the preceding Claims, characterised in that on the path of the residues emerging from the separation column (14) there is a heat exchanger (7) into which the returns of the solution to be regenerated are admitted in a counter-current pattern after passing through the absorber (5).

7. Installation according to any one of the preceding Claims, characterised in that a supplementary heat exchanger (8) is provided into which the fluid to be heated and the residues prior to their entry into the absorber (5) are admitted in a counter-current pattern.

8. Installation according to Claim 7, characterised in that a by-pass circuit (53) is provided which short circuits the heat exchanger (7) between residues and returns of the absorption solution so that the installation can be operated without the absorption cycle functioning.

9. Installation according to any one of the preceding Claims, characterised in that the separation column (14), the heat exchangers (7, 8) and the dephlegmator (16) are housed in the centre of a helix having a vertical axis forming the aforesaid first and second heat exchangers (10, 11) located on the smoke circuit.

## Patentansprüche

1. Einrichtung zur Erwärmung eines Fluids, wie beispielsweise Wasser, insbesondere zur Beheizung von Gebäuden und zur Erzeugung von Warmwasser, mit mindestens einem Feststoff-, Flüssigkeits-und/oder Gasbrenner (9), der Rauchgase mit relativ hoher Temperatur erzeugt, mit einem ersten Wärmetauscher (10), der den Aufkocher einer Wärmepumpe darstellt, und mit einem zweiten Wärmetauscher (11) zur Wärmerückgewinnung, der mit dem ersten Wärmetauscher in Reihe geschaltet ist und dazu dient, das Fluid zu erwärmen, wobei der erste Wärmetauscher (10) mit einer Trenneinrichtung (14) in Verbindung steht, in der das «Destillat» vom «Rückstand» der zu regenerierenden Absorptionslösung getrennt wird, welche Einrichtung dadurch gekennzeichnet ist, dass der Brenner (9) in eine zentrale Verbrennungskammer (17) mündet, in Kontakt mit der ein durch eine Wand (18) in zwei benachbarte Kammern (19, 20) unterteilter Mantel (15) im wesentlichen ringförmig angeordnet ist, wobei die erste Kammer (20):
- den Rückfluss der zu regenerierenden Absorptionslösung vor ihrer Einleitung in eine, die obengenannte Trenneinrichtung bildende Trennsäule (14) aufnimmt, die geradewegs über dem Mantel angeordnet ist und
- mindestens teilweise in die zweite Kammer (19) eingefügt ist, welche direkt mit dem Rückstand am Boden der Säule (14) über Leitungen grossen Querschnitts (21, 22) in Verbindung steht, wodurch ein geschlossener Wärmetauschkreislauf des Rückstandes rings um die genannte Verbrennungskammer (17) durch Thermosiphonwirkung begünstigt wird.

2. Einrichtung nach Anspruch 1, dadurch gekennzeichnet, dass die Trennsäule (14) im wesentlichen die Form eines vertikalen Zylinders aufweist und mit einer Anzahl von im wesentlichen horizontal angeordneten Schikanen (26, 28) versehen ist, so dass eine Trennsäule mit vereinfachten Böden gebildet ist.

3. Einrichtung nach Anspruch 1 oder 2, dadurch gekennzeichnet, dass sie am Ausgang der Trennsäule (14) im Strömungsweg (30) der in der Säule abgetrennten Destillaten einen Deflegmator (16) aufweist, der zumindest eine teilweise Trocknung der Destillate sicherstellt, und dass die im Deflegmator abgeschiedenen Flüssigkeitsteile (bei 38) in die Trennsäule (14) zurückgeführt werden.

4. Einrichtung nach Anspruch 3, dadurch gekennzeichnet, dass der Deflegmator (16) ein im wesentlichen zylindrisches Gefäss mit vertikaler Achse und wenigstens eine randseitige, nach unten führende Wendelstrecke aufweist, in die die Destillate eingeführt werden, welche Wendelstrecke im Wärmetauschkontakt mit dem zu erwärmenden Fluid geführt ist.

5. Einrichtung nach Anspruch 4, dadurch gekennzeichnet, dass die Wendelstrecke zwischen der Innenwand (32) des Gefässes und einer noch weiter innenliegenden konzentrischen, mit der Innenwand einen Ringraum bildenden Wand (33) so ausgebildet ist, dass in dem Ringraum ein wendelförmiges Rohr (34) angeordnet ist, in dem das Kühlfluid fliesst.

6. Einrichtung nach einem der vorhergehenden Ansprüche, dadurch gekennzeichnet, dass im Strömungsweg der die Trennsäule (14) verlassenden Rückstände ein Wärmetauscher (7) angeordnet ist, in den im Gegenstrom der Rückfluss der zu regenerierenden Lösung nach Durchgang durch den Absorber (5) eingeleitet wird.

7. Einrichtung nach einem der vorhergehenden Ansprüche, dadurch gekennzeichnet, dass ein zusätzlicher Wärmetauscher (8) vorgesehen ist, in den im Gegenstrom das zu erwärmende Fluid und der Rückstand vor dem Eintreten in den Absorber (5) eingeleitet werden.

8. Einrichtung nach Anspruch 7, dadurch gekennzeichnet, dass eine Umlenkführung (53) vorgesehen ist, die den Wärmetauscher (7) zwischen dem Rückstand und der Rückführung der Absorptionslösung kurzschliesst, zum Betrieb der Einrichtung mit ausgeschaltetem Absorptionszyklus.

9. Einrichtung nach einem der vorhergehenden Ansprüche, dadurch gekennzeichnet, dass die Trennsäule (14), die Wärmetauscher (7, 8) und der Deflegmator (16) im Zentrum einer Wendel mit vertikaler Achse angeordnet sind, welche Wendel den ersten und den zweiten vorgenannten, im Kontakt mit dem Rauchgasstrom angeordneten Wärmetauscher (10, 11) bildet.
